# EUROPÄISCHE PATENTSCHRIFT

(11) **EP 0 383 004 B1**
(45) Veröffentlichungstag und Bekanntmachung des Hinweises auf die Patenterteilung: **16.03.1994**
(21) Anmeldenummer: 90100133.9
(22) Anmeldetag: 04.01.1990
(51) Int. Cl.: B02C 4/30

(54) **Walzen für Hochdruck-Walzenpressen**
Rollers for high-pressure roller presses
Rouleaux pour presses à cylindres à haute pression

(30) Priorität: 16.02.1989 DE 3904678
(43) Veröffentlichungstag der Anmeldung: 22.08.1990
(73) Patentinhaber: Klöckner-Humboldt-Deutz Aktiengesellschaft, 51149 Köln (DE)
(72) Erfinder: Partz, Klaus-Dieter, Dr., D-5653 Leichlingen (DE); Beck, Rainer, Dr., D-5653 Leichlingen (DE)

(56) Entgegenhaltungen:
- EP-A- 0 271 336
- EP-B- 0 084 383
- GB-A- 2 193 670
- ZEMENT, KALK, GIPS, Band 41, Nr. 10, Oktober 1988, Wiesbaden E. GALANULIS "Betriebser- fahrungen mit einer Gutbett- -WalzenmUhle fUr abrasives Rohmaterial" Seiten 493-496

## Beschreibung

Die Erfindung betrifft Hochdruck-Walzen mit zwei drehbar gelagerten gegenläufig rotierbaren und durch einen Walzenspalt voneinander getrennten Walzen zur Druckzerkleinerung körnigen Gutes; siche insbesondere EP-A- 0271336.

Bei Walzenbrechern und Walzenmühlen wird sprödes Mahlgut in den Walzenspalt eingezogen und dort einer Druckzerkleinerung unterworfen. Bekannt ist auch die sogenannte Gutbettzerkleinerung im Walzenspalt einer Hochdruck-Walzenpresse, bei der die einzelnen Partikel des durch Reibung in den Walzenspalt eingezogenen Mahlgutes in einem Gutbett, das heißt in einer zwischen den beiden Walzenoberflächen zusammengedrückten Materialschüttung bei Anwendung eines extrem hohen Druckes gegenseitig zerquetscht werden (EP-B-0 084 383). Es versteht sich, daß dabei die Walzenoberflächen einer außerordentlich hohen Beanspruchung und einem hohen Verschleiß ausgesetzt sind. Es ist daher bekannt, die Walzenoberfläche dadurch zu panzern, indem man auf den Walzengrundkörper Schweißlagen aus harten metallischen Werkstoffen aufschweißt oder indem man mit dem Walzengrundkörper einen einteiligen oder mehrteiligen verschleißfesten Mantel aus gegossenem oder gewalztem Werkstoff verbindet.

Da besonders bei glatten Walzen ein erhöhter Verschleiß auftritt, wird beispielsweise in der EP-A-0 271 336 vorgeschlagen, zum Verschleißschutz die Walzenoberflächen in Umfangsrichtung mit unterschiedlich verschleißfesten Materialien streifenförmig zu panzern, wobei die Streifen in axialer Richtung oder in einem Winkel zur Walzenachse von bis zum 45 ° verlaufen, um so durch unterschiedlichen Verschleiß eine unebene, das Mahlgut verbessert einziehende Walzenoberfläche zu schaffen und damit insgesamt den Verschleiß zu minimieren.

Beim Betrieb solcher Walzenpressen verschleißen die gepanzerten Walzenoberflächen aber nicht gleichmäßig. Es hat sich gezeigt, daß sich insbesondere bei Walzenpanzerungen mit großen Schichtstärken aus verschleißfesten Werkstoffen im Betrieb ein mulden- oder wannenförmiges Verschleißprofil ausbildet, wie es schematisch in Fig. 1 dargestellt ist.

Fig. 1 zeigt als Stand der Technik ausschnittsweise die Draufsicht auf eine Hochdruck-Walzenpresse mit zwei drehbar gelagerten gegenläufig rotierbaren Walzen (10, 11), die durch einen Walzenspalt (12) voneinander getrennt sind, in dem körniges Gut unter Anwendung eines sehr hohen Preßdruckes der oben beschriebenen Gutbettzerkleinerung unterworfen wird. Die Walzenmäntel haben im ursprünglichen neuen Zustand eine zylindrische Oberfläche, was durch die gestrichelten Linien (13, 14) angezeigt ist. Die Walzenoberflächen sind gegen Verschleiß gepanzert. Insbesondere bei großen Schichtstärken aus verschleißfesten Werkstoffen bildet sich im Betrieb der Hochdruck-Walzenpresse das oben beschriebene mulden- oder wannenförmige Verschleißprofil (15) der Walze (10 bzw. 16) der Walze (11) aus, das heißt die Walzen verschleißen an den seitlichen Randbereichen (17, 18) sowie an den gegenüberliegenden Randbereichen nicht so stark wie an den übrigen Oberflächenbereichen. Damit der sich durch die Verschleißprofile (15, 16) ergebende Walzenspalt (12) während des Betriebes der Walzenmaschine nicht unkontrolliert groß wird, müssen zum Zwecke des Nachstellens des Walzenspaltes, ohne daß sich die Walzen an den nicht so stark verschlissenen Umfangsstellen in unzulässiger Weise berühren, die seitlich in der Walzenoberfläche verbliebenen und noch nicht verschlissenen Bestandteile (17, 18) [sowie an den entsprechenden gegenüberliegenden Walzenrändern] künstlich abgeschliffen oder anderweitig entfernt werden. Dies setzt eine geeignete Walzenbearbeitungs-Einrichtung voraus und bedeutet zusätzliche Kosten sowie ein Herabsetzen der Verfügbarkeit der Walzenmaschine. Das jeweils abzuschleifende bzw. zu entfernende Materialvolumen bzw. der seitliche Wulst ist bei (18) durch Linksschraffur angedeutet.

Zur Lösung des aufgezeigten Problems wird in der Zement-Kalk-Gips Nr. 10/1988 auf Seite 495 vorgeschlagen, durch Einsatz neuer, den Zwickel zwischen der Mahlrollen abdichtenden Seitenplatten den Verschleiß weitgehend zu egalisieren. Ein angeführtes Beispiel zeigt aber, daß sich trotzdem ein muldenförmiges Walzenprofil durch verstärkten Verschleiß in der Mitte der Mahlrolle einstellt.

Der Erfindung liegt die Aufgabe zugrunde, Hochdruck-Walzen so auszubilden, daß sich die oben beschriebenen seitlichen Wülste bzw. muldenförmigen Verschleißprofile der Walzenoberflächen nicht oder nur nach sehr langer Betriebszeit einstellen.

Diese Aufgabe wird gemäß der Erfindung mit einer Walzenausbildung gelöst, die mit vorteilhaften Ausgestaltungen in den Ansprüchen 1 bis 5 gekennzeichnet ist.

Die erfindungsgemäßen Walzen haben eine verschleißfeste Walzenpanzerung, sei es eine geschweißte Panzerung oder einen gegossenen oder gewalzten einteiligen oder mehrteiligen verschleißfesten Walzenmantel. Erfindungsgemäß ist die an sich verschleißfeste Walzenoberfläche verschleißtechnisch so ausgebildet, daß die im Bereich der Walzenenden gelegenen seitlichen Anteile der verschleißfesten Walzenoberfläche gezielt schneller verschleißen und dieser höhere Verschleiß dem Entstehen der seitlichen Wulste auf der Walzenoberfläche entgegenwirkt. Dies kann bei geschweißten verschleißfesten Walzenoberflächenbeschichtungen dadurch geschehen, daß in den seitlichen Walzenendbereichen bewußt weniger verschleißbeständige Werkstoffe bzw. Werkstoffschweißlagen aufgeschweißt bzw. eingeschweißt werden. Dies gilt sowohl für die Neufertigung einer verschleißgepanzerten Walze als auch für die Regenerierung einer solchen Walze, nachdem sie verschlissen ist.

Weisen die Walzen eine gegossene verschleißfeste Oberflächenpanzerung auf, so kann nach einem weiteren Merkmal der Erfindung der Gußwerkstoff, zum Beispiel auf der Basis von Chromhartguß, in den seitlichen Walzenoberflächenendbereichen durch örtlich eingebrachte Erwärmung (Anlassen) weniger verschleißfest gemacht werden als in den übrigen Bereichen der Oberflächenpanzerung.

Nach einem weiteren Merkmal der Erfindung besteht auch die Möglichkeit, beim Gießen der Walzenpanzerung in den seitlichen Endbereichen der Panzerung gießtechnisch weniger verschleißfeste Werkstoffe einzugießen.

Eine weitere Möglichkeit eines bewußt höheren Walzenkantenverschleisses kann dadurch erreicht werden, daß nach einem weiteren Merkmal an den Walzenenden der Walzendurchmesser über jeweils einen Übergangsbereich in Richtung zu den seitlichen Walzenstirnseiten hin abnimmt. Diese Lösung ist in Fig. 2 dargestellt, die eine verschleißfeste Walze (19) mit einer zylindrischen Außenkontur zeigt, an deren beiden Enden sich ein Übergangsbereich (20a, 20b) anschließt, in dem in Richtung zu den Walzenstirnseiten (21a, 21b) hin der Walzendurchmesser abnimmt, und zwar linear oder auch nach außen ballig gewölbt.

In jedem Fall besteht der Vorteil der erfindungsgemäßen Walzen für den Betrieb der Walzenmaschine darin, daß eine durch Schleifen der Walzenoberfläche erforderliche Anpassung der Walzengeometrie, wenn überhaupt noch nötig, auf ein Minimum reduziert werden kann. Jedenfalls ist bei den erfindungsgemäßen Walzen die ausnutzbare Standzeit der verschleißfesten Walzenpanzerung verlängert. Insgesamt werden bei Einsatz der erfindungsgemäßen Walzen die Kosten sowie die Verfügbarkeit der Walzenmaschine günstig beeinflußt.

## Patentansprüche

1. Hochdruck-Walzen mit zwei drehbar gelagerten gegenläufig rotierbaren und durch einen Walzenspalt (12) voneinander getrennten Walzen (10, 11) zur Druckzerkleinerung körnigen Gutes, wobei die Oberflächen der Walzen mit einer Panzerung versehen sind, die aus abwechselnd verschleißfestem und weniger verschleißfestem Material bestehen, dadurch gekennzeichnet, daß der Werkstoff der dem Verschleiß unterliegenden Walzenoberfläche im seitlichen Walzenrandbereich (17, 18) weniger verschleißfest ist als im übrigen Bereich der Walzenoberfläche.

2. Walzen nach Anspruch 1, dadurch gekennzeichnet, daß die Walzen (10, 11) eine aufgeschweißte verschleißfeste Oberflächenpanzerung aufweisen, in deren seitlichen Walzenrandbereich (17, 18) weniger verschleißbeständige Werkstoffschweißlagen aufgeschweißt bzw. eingeschweißt sind.

3. Walzen nach Anspruch 1, dadurch gekennzeichnet, daß die Walzen (10, 11) eine gegossene verschleißfeste Oberflächenpanzerung aufweisen, und daß der Gußwerkstoff, zum Beispiel auf der Basis von Chromhartguß, in den seitlichen Walzenrandbereichen (17, 18) durch zum Beispiel örtlich eingebrachte Erwärmung (Anlassen) weniger verschleißfest ist als in den übrigen Bereichen der Obenflächenpanzerung.

4. Walzen (10, 11) nach Anspruch 1, dadurch gekennzeichnet, daß beim Gießen der Walzenpanzerung in den seitlichen Walzenrandbereichen (17, 18) der Panzerung weniger verschleißfeste Werkstoffe eingegossen sind.

5. Walzen (10, 11) nach Anspruch 1, dadurch gekennzeichnet, daß an den Walzenenden der Walzendurchmesser über jeweils einen Übergangsbereich (20a, 20b) in Richtung zu den Walzenstirnseiten (21a, 21b) hin abnimmt.

## Claims

1. High-pressure rollers with two rollers (10, 11) separated from each other by a roller nip (12) such that they may rotate counter to each other for the pressure comminution of granular material, wherein the surfaces of the rollers are alternatingly armour-plated with a wear-resistant material and a less wear-resistant material, characterised in that the material of the roller surfaces subject to wear in the lateral peripheral regions of the rollers (17, 18) is less wear-resistant than over the remainder of the roller surfaces.

2. Rollers according to Claim 1, characterised in that the rollers (10, 11) have a wear-resistant armour-plating welded on to them, with less wear-resistant material layers being welded on, or in, their lateral regions (17, 18).

3. Rollers according to Claim 1, characterised in that the rollers (10, 11) are provided with a cast, wear-resistant, surface amour-plating and that the cast material - for example, one having chill-cast chromium as the base material - is rendered less wear-resistant in the lateral, peripheral roller regions (17, 18), for example through local warming (tempering), than over the remaining regions of the surface armour-plating.

4. Rollers (10, 11) according to Claim 1, characterised in that less wear-resistant materials are poured in the lateral peripheral roller regions (17, 18) during casting of the roller armour-plating.

5. Rollers (10, 11) according to Claim 1, characterised in that, at the roller ends, the roller diameter decreases along the transitional region (20a, 20b) in the direction of the roller front faces (21a, 21b).

## Revendications

1. Cylindres haute pression avec deux cylindres (10, 11) séparés l'un de l'autre par un intervalle (12) et montés de façon à pouvoir tourner en sens inverse pour la fragmentation sous pression d'une matière en grains, tandis que les surfaces de ces cylindres sont munies d'un cuirassement constitué alternativement d'un matériau résistant à l'usure et moins résistant à l'usure, caractérisés en ce que le matériau de la surface des cylindres soumise à l'usure est moins résistant à l'usure dans la zone de bordure latérale des cylindres (17, 18) que dans le reste de la surface des cylindres.

2. Cylindres selon la revendication 1, caractérisés en ce que les cylindres (10, 11) comportent un cuirassement superficiel résistant à l'usure appliqué par soudage dans la zone de bordure latérale (17, 18) dans lequel moins de couches du matériau résistant à l'usure ont été appliquées ou bien incorporées par soudage.

3. Cylindres selon la revendication 1, caractérisés en ce que les cylindres (10, 11) comportent un cuirassement superficiel résistant à l'usure venu de fonderie, et en ce que le matériau de fonderie, par exemple à base de chrome dur, est moins résistant à l'usure dans les zones de bordure latérales (17, 18) des cylindres, par exemple du fait d'un échauffement appliqué localement (revenu), que dans les autres parties du cuirassement superficiel.

4. Cylindres (10, 11) selon la revendication 1, caractérisés en ce que lors de la coulée du cuirassement sur les zones de bordure latérales (17, 18) des cylindres, moins de matériaux résistant à l'usure sont incorporés au cuirassement.

5. Cylindres (10, 11) selon la revendication 1, caractérisés en ce qu'aux extrémités des cylindres, le diamètre du cylindre décroît en direction des faces frontales (21a, 21b) du cylindre sur respectivement une zone de transition (20a, 20b).
